# DEMANDE DE BREVET EUROPEEN

(11) **EP 1 653 037 A1**
(43) Date de publication de la demande: **03.05.2006**
(21) Numéro de dépôt: 05292270.5
(22) Date de dépôt: 26.10.2005
(51) Int. Cl.: E05G 1/14

(54) **Conteneur de transport et/ou de stockage de valeurs**

(30) Priorité: 28.10.2004 FR 0411557
(71) Demandeur: BRINK'S FRANCE, 75009 Paris (FR)
(72) Inventeur: Besnard, Philippe, 45210 Griselles (FR)
(74) Mandataire: Colombet, Alain André

(57) **Abrégé**

L'invention concerne un conteneur (8) de transport et/ou de stockage de valeurs comprenant des valeurs (9), éventuellement entourées par une enveloppe, au moins un réservoir (2) de produit de maculation et/ou de destruction de valeurs, des moyens pyrotechniques (4) susceptibles d'être déclenchés par des moyens de commande (11), et un dispositif (1) retardant la distribution dudit produit sur les valeurs (9).

## Description

La présente invention concerne un conteneur sécurisé pour le transport et/ou de stockage de valeurs, comprenant un produit de maculation et/ou de destruction de valeurs.

Plus particulièrement, l'invention se rapporte à un perfectionnement au niveau de la distribution d'un produit de maculation et/ou de destruction de valeurs dans un tel conteneur.

Les conteneurs de transport et/ ou de stockage de valeurs sécurisés peuvent contenir un produit chimique destiné à rendre les valeurs inutilisables en cas de tentative d'effraction.

Le produit de maculation et/ou de destruction de valeurs est habituellement contenu dans un réservoir, par exemple une ampoule en verre ou en polymère.

Par ailleurs, les valeurs sont généralement contenues dans un sac, par exemple en polymère, afin de les protéger et faciliter leur transport.

Lors d'un déclenchement, des moyens pyrotechniques prévus ont alors une double fonction. L'effet détonant des moyens pyrotechniques permet de briser le réservoir contenant le produit de maculation et/ou de destruction, assurant ainsi la libération du produit et sa propulsion vers les valeurs, et dans le même temps de détruire le sac contenant les valeurs afin de les exposer au produit.

Il s'est toutefois avéré que ce procédé n'apporte pas toujours la satisfaction désirée. En effet, la concomitance de l'action et la violence de la détonation qui se déroule sur une période d'une période de l'ordre de la microseconde peut avoir pour conséquence un ou plusieurs des inconvénients suivants :
- une perte du produit lorsqu'il est distribué sur les valeurs inaccessibles car encore protégées par le sac ;
- une perte du produit par distribution du produit de maculation et/ou de destruction en dehors de l'espace où se trouvent les valeurs ;
- une dégradation au niveau moléculaire du produit de par la violence et l'immédiateté de l'onde de choc de la détonation ; et
- une vaporisation violente du produit ce qui induit une évaporation au contact des parois du conteneur contenant les valeurs.

Le but de la présente invention est donc de proposer un conteneur de transport et/ou de stockage de valeurs améliorant la distribution du produit sur les valeurs et évitant les pertes d'efficacité, notamment en permettant de conférer au produit une vitesse et une direction de déplacement contrôlée.

En conséquence, l'invention a pour objet un conteneur de transport et/ou de stockage de valeurs comprenant des valeurs éventuellement contenues dans un sac, au moins un réservoir de produit de maculation et/ou de destruction de valeurs, des moyens pyrotechniques susceptibles d'être déclenchés par des moyens de commande, comprenant un dispositif retardant la distribution du produit chimique sur les valeurs.

Ce dispositif permet de conférer au produit maculant et/ou destructeur de valeurs une vitesse de déplacement contrôlée et une direction contrôlée afin d'en augmenter l'efficacité.

Le perfectionnement proposé est donc spécifiquement axé sur un contrôle de la vitesse et de la distribution du produit de maculation et/ou de destruction.

Selon d'autres caractéristiques préférées de l'invention :
- les moyens pyrotechniques comprennent un initiateur pyrotechnique et un cordeau détonant ;
- les moyens pyrotechniques sont disposés à proximité du réservoir de produit de maculation et/ou de destruction de valeurs ;
- le réservoir dudit produit est en polymère, de préférence souple ;
- une grille de découpe dudit réservoir, disposée entre les valeurs et ledit réservoir, et munie sur son côté faisant face audit réservoir d'une pluralité d'ouvertures en saillie faisant office de picots et de couteaux permettant la découpe dudit réservoir ;
- les valeurs sont entourées par une enveloppe en polymère ;
- une grille de découpe est munie d'une pluralité d'ouvertures en saillie faisant face au réservoir et disposé entre les valeurs et les réservoirs de produit de maculation et/ou de destruction ;
- ledit réservoir est partiellement rempli dudit produit;
- ledit dispositif est formé d'une plaque ;
- ledit dispositif a une forme en conque.

L'invention sera mieux comprise à la lecture de la description qui va suivre, donnée uniquement à titre d'exemple et faite en se référant aux figures en annexe, lesquelles montrent :
- Figure 1A :: une vue de face d'un mode de réalisation de la grille de découpe du conteneur et la disposition en boucle du cordeau détonant ;
- Figure 1 B :: une vue en coupe schématique d'un conteneur selon un mode de réalisation de l'invention ;
- Figure 2 :: une vue en coupe schématique d'un conteneur selon un mode de réalisation de l'invention avant déclenchement ;
- Figure 3 :: une vue en coupe schématique d'un conteneur selon un mode de réalisation de l'invention après déclenchement.

De par sa conception, le dispositif retardant la distribution du produit maculant et/ou de destruction sur les valeurs, produit un effet retardant entre le moment de la destruction du sac contenant les valeurs et la distribution du produit de maculation et/ou de destruction sur les dites valeurs. Ce différentiel de temps entre la découpe du sac contenant les valeurs et la distribution du produit correspond au temps de déplacement du produit de maculation et/ou de destruction dans le dispositif.

Dans ce but, le dispositif est conçu pour absorber l'énergie cinétique de la détonation et ainsi d'éviter ainsi que le réservoir de produit soit perforé par la dite détonation.

Selon un mode de réalisation préféré, le dispositif 1 prend la forme d'une plaque souple et amovible 12.

Un amortissement de par la présence du réservoir en polymère souple contenant le produit maculant dans le conduit du dispositif contribue également à l'effet retardant de la distribution. Avantageusement, le réservoir est partiellement rempli de produit de maculation et/ou de destruction. En effet, la bulle de gaz ainsi formée crée un amortissement supplémentaire. Par ailleurs, ce mode de réalisation permet un mélange du produit dans le réservoir en fonction des mouvements du conteneur.

Avantageusement, la forme en conque du dispositif 1 retardant la distribution du produit sur les valeurs contraint et canalise l'écoulement du gaz de propulsion provenant de la détonation jusqu'au réservoir contenant le produit de maculation et/ou de destruction permettant la focalisation de l'effet de souffle sur le réservoir de produit de maculation et/ou de destruction. La forme permet d'éviter une perte de flux de propulsion dans les bords du dispositif.

La forme en conque du dispositif 1 à proximité du réservoir de produit chimique facilite l'écoulement du produit de maculation et/ou de destruction à la sortie de l'enceinte de distribution.

D'autre part, le réservoir de produit de maculation et/ou de destruction est disposé à l'intérieur du conduit du dispositif et obstrue donc partiellement celui-ci en amont de la grille de découpe, ce qui conduit à une forme partielle d'étanchéité lorsque le réservoir est vidé du produit, ainsi que montré sur la figure 3. De fait ce n'est essentiellement que le produit de maculation et/ou de destruction qui traverse la grille de découpe après ouverture du réservoir qui est déchiré par la pluralité de picots et couteaux intégrés à la grille et non les gaz résiduels de l'effet de souffle de la détonation. Ce principe évite l'effet de vaporisation par interférence gazeuse.

La température au contact de l'explosif, en l'occurrence un cordeau détonnant, est de l'ordre de 3000° C. En fonctionnement, cette exothermie est absorbée par le produit de maculation et/ou de destruction, et peut conduire à une dégradation de la partie dudit produit en contact avec les gaz chauds et qui serait chauffé au-delà de son point de décomposition perdant du fait ses propriétés recherchées.

On constate une nette amélioration de l'efficacité du produit de maculation et/ou de destruction qui se trouve uniformément et judicieusement réparti sur les valeurs après que le sac entourant les valeurs ait déjà été détruit.

On a illustré de façon schématique sur les figures, un conteneur de transport et/ou de stockage de valeurs selon un mode de réalisation de l'invention.

Le conteneur peut être portable ou non et peut se présenter sous différentes formes et être utilisé dans tous les cas où l'on souhaite sécuriser des valeurs lors du transport de valeurs ou lors de leur stockage comme par exemple un conteneur de transport piétonnier, une valise, un coffre, un distributeur automatique de billets de banque, une machine de recyclage ou autres.

Les valeurs 9 ne sont pas représentées sur les figures 2 et 3 par souci de clarté, et sont illustrées sous forme de liasse de billets de banque sur la figure 1 B. De manière générale, les valeurs peuvent être par exemple des documents en papier, des billets de banque en cellulose ou en polymère plastique, des cartes bancaires ou d'identification en plastique ou tout autre support de valeur.

Généralement, les valeurs sont entourées d'un sac 10, lequel est généralement en matière polymère, notamment en polyéthylène, susceptible d'être déchiré.

Le dispositif 1 comprend au moins un, et de préférence deux réservoirs 2 contenant un ou plusieurs produits de maculation et./ou de destruction.

De préférence, le réservoir 2 de produit de maculation et/ou de destruction se présente sous la forme d'un sac soudé. De préférence, le réservoir est réalisé dans une matière souple, par exemple en polymère. Parmi les polymères, on préfère en particulier le polyéthylène, le polypropylène, le FEP ou le PFA. Le choix de la matière dépend entre autres de sa résistance aux produits de maculation et/ou de destruction. Par ailleurs, il est souhaitable qu'il soit susceptible d'être déchiré.

Le produit de maculation et/ou de destruction contenu dans le réservoir 2 est destiné à rendre les valeurs inutilisables. De préférence, il agit par altération ou par destruction des valeurs.

Il est entendu que les produits englobent les précurseurs ne produisant l'effet de maculation et/ou de destruction qu'après réaction entre eux ou avec l'air, par exemple.

L'altération peut être réalisée par exemple par maculation. Dans ce cas, un produit approprié peut être choisi parmi les encres et pigments.

De préférence, les valeurs sont rendues inutilisables par destruction. Le produit adapté est alors choisi en fonction du support des valeurs. Il peut s'agir de produits dégageant une forte chaleur au contact avec l'air ou de l'eau, conduisant à la combustion, ou à la fusion dans le cas de valeurs à support polymère.

Pour des valeurs en papier, il peut aussi s'agir d'acides minéraux forts, tels que notamment l'acide sulfopériodique ou l'acide chlorosulfonique ou de produits dégageant des vapeurs acides au contact par exemple de l'air ou de l'eau. De préférence, le produit se présente sous forme solution liquide.

Le conteneur 8 comprend par ailleurs des moyens pyrotechniques 4, lesquels sont reliés à des moyens de commande 11.

Les moyens pyrotechniques 4 comportent des moyens formant un initiateur pyrotechnique traditionnel et des moyens générant une détonation, elle-même générant un effet de souffle.

Lors de leur mise à feu par le dispositif de contrôle et de commande 11, les moyens pyrotechniques 4 ont pour fonction d'une part de provoquer instantanément la rupture du sac 10 contenant les valeurs par l'effet de souffle provoqué par la détonation 5, et d'autre part la dite détonation provoque un effet de souffle 6 permettant la propulsion du produit chimique et de sa dispersion sur les valeurs 9.

Les moyens de commande 11 permettent de déclencher les moyens pyrotechniques 4 en cas de détection d'un événement prédéterminé. Dans ce but, ils sont susceptibles de générer une énergie suffisante pour déclencher l'initiation de moyens pyrotechniques. Différents types de moyens de commande sont connus dans l'état de la technique. Notamment, sont appropriés les moyens décrits dans les demandes de brevet FR 2 821 382 et FR 2 844 294. Ils sont reliés aux moyens pyrotechniques par des fils de raccordement.

Le conteneur et le dispositif illustrés à la figure 1 B, 2 et 3 contient en outre une grille de découpe 3 située entre les valeurs 9 et le réservoir 2 de produit.

La grille de découpe 3 du réservoir de produit est de préférence munie sur son côté faisant face au réservoir d'une pluralité d'ouvertures en saillie, formant de préférence des picots et des couteaux. Elle est réalisée de préférence en un matériau rigide, par exemple en polymère, en métal ou encore en céramique. Les picots et couteaux en saillie créent des ouvertures par lacération dans le réservoir 2 lorsque celui-ci est écrasé contre la grille de découpe 3 par l'expansion gazeuse 6 des moyens pyrotechniques 4.

Les ouvertures réalisées permettent le passage du produit à une vitesse qui est retardée par rapport à la détonation initiale des moyens pyrotechniques.

Le nombre, la disposition et la taille des ouvertures de la grille 3 sont judicieusement disposés afin de générer les lacérations idoines et ainsi contrôler la vitesse de propulsion du produit chimique et sa dispersion dans le but d'assurer une distribution correcte sur les valeurs 9. Ils peuvent être déterminés au cas par cas, notamment en fonction de la densité et de la viscosité du produit de maculation et/ou de destruction.

Les moyens pyrotechniques sont de préférence des cordeaux détonants découpeurs, connus en eux-mêmes. Ils comprennent habituellement un initiateur pyrotechnique et un cordeau détonant. Dans le cas de l'utilisation de deux dispositifs de distribution, l'arrangement sera réalisé tel que montré sur la figure 1 B, c'est à dire que le cordeau détonant découpeur sera monté formant une boucle non terminée afin qu'il soit initié à l'aide d'un seul initiateur.

En cas d'événement prédéterminé, tels qu'une tentative d'effraction du conteneur, les moyens de commande 11 envoient un signal de nature à déclencher les moyens pyrotechniques 4.

On conçoit donc que les moyens particuliers du dispositif dont la disposition dans le conteneur des moyens pyrotechniques 4, le ou les réservoirs 2 du produit de maculation et/ou de destruction, la disposition et la forme de la grille de découpe 3 et la disposition et la forme du dispositif 1 retardant la distribution du produit sur les valeurs 9 présentent un avantage certain au niveau de la dispersion de ce produit sur ces valeurs.

Bien entendu, d'autres modes de réalisation du conteneur décrit peuvent être envisagés.

## Revendications

1. Conteneur (8) de transport et/ou de stockage de valeurs comprenant des valeurs (9), éventuellement entourées par une enveloppe, au moins un réservoir (2) de produit de maculation et/ou de destruction de valeurs, des moyens pyrotechniques (4) susceptibles d'être déclenchés par des moyens de commande (11), et un dispositif (1) retardant la distribution dudit produit sur les valeurs (9).

2. Conteneur selon la revendication 1, dans lequel les moyens pyrotechniques (4) sont disposés à proximité du réservoir (2) de produit chimique de maculation et/ou de destruction.

3. Conteneur selon la revendication 1 ou 2, **caractérisé en ce que** le réservoir (2) de produit chimique est en polymère souple.

4. Conteneur selon la revendication 3, dans lequel une grille de découpe (3) est munie d'une pluralité d'ouvertures en saillie faisant face au réservoir et disposé entre les valeurs (9) et le réservoir (2) de produit de maculation et/ou de destruction.

5. Conteneur selon l'une des revendications 1 à 4, dans lequel les valeurs (9) sont entourées par une enveloppe (10) en polymère.

6. Conteneur selon l'une des revendications 1 à 5, dans lequel les moyens pyrotechniques (4) comprennent un initiateur pyrotechnique et un cordeau détonant.

7. Conteneur selon l'une des revendications 1 à 6, dans lequel le réservoir (2) est partiellement rempli.

8. Conteneur selon l'une des revendications 1 à 7, dans lequel le dispositif (1) retardant la distribution dudit produit sur les valeurs (9) est formé d'une plaque (12).

9. Conteneur selon la revendication 8, dans lequel le dispositif (1) a une forme en conque.
